# FASCICULE DE BREVET EUROPEEN

(11) **EP 1 205 400 B1**
(45) Date de publication et mention de la délivrance du brevet: **02.01.2008**
(21) Numéro de dépôt: 01402840.1
(22) Date de dépôt: 02.11.2001
(51) Int. Cl.: B65D 47/42, B65D 51/32, A45D 34/04

(54) **Récipient équipé d'un tube plongeur et d'un élément d'application**
Behälter mit Steigrohr und Auftragevorrichtung
Container provided with a dip tube and an applicator

(30) Priorité: 07.11.2000 FR 0014289
(43) Date de publication de la demande: 15.05.2002
(73) Titulaire: L'ORÉAL, 75008 Paris (FR)
(72) Inventeur: Gueret, Jean-Louis, 75016 Paris (FR)
(74) Mandataire: Leszczynski, André

(56) Documents cités:
- EP-A- 1 020 135
- EP-A- 1 029 799
- WO-A-99/38561
- DE-A- 2 157 620
- GB-A- 838 800
- GB-A- 1 311 086

## Description

La présente invention concerne un dispositif de conditionnement et d'application d'un produit, notamment un produit cosmétique ou de soins tel qu'un parfum, comportant un récipient contenant le produit, un élément d'application et un logement pour recevoir cet élément d'application.

On connaît par la demande de brevet européen EP-A-0 612 488 un dispositif de ce type, dans lequel l'élément d'application se charge en produit au travers d'un orifice capillaire prévu au fond de l'enceinte recevant l'élément d'application. Il est difficile avec un tel dispositif de charger l'élément d'application avec une quantité relativement importante de produit.

On connaît, par ailleurs, par la demande de brevet européen EP-A-0 688 516 un dispositif d'application comprenant un élément d'application et un piston situé entre le produit et l'élément d'application. Ce piston est sollicité à l'aide d'un moyen de rappel élastique contre l'élément d'application. Un tel dispositif n'est pas très bien adapté à la distribution d'un produit peu visqueux tel qu'un parfum.

On connaît encore par la demande WO 99/38561 un dispositif comportant un récipient présentant un logement pour recevoir un élément d'application, lequel est solidaire d'une poignée. Le logement peut être fermé, en l'absence d'élément d'application, par un couvercle relié par une charnière-film au récipient. Le logement est nécessairement ouvert lorsque l'élément d'application est présent.

On connaît par la demande de brevet européen EP 1 020 135 un ensemble de conditionnement et d'application comportant une pompe du type sans reprise d'air.

La demande internationale WO 99/38561 décrit un dispositif comportant un élément d'application pouvant être solidaire d'une tige de préhension ou être utilisé à l'aide d'une pince.

Il existe un besoin pour disposer d'un nouveau dispositif de conditionnement et d'application, de structure relativement simple, permettant de charger facilement avec une quantité relativement importante de produit un élément d'application.

Il existe également un besoin pour disposer d'un dispositif capable de contenir un produit très peu visqueux tel qu'un parfum, tout en limitant les risques de fuite en cas de renversement accidentel.

La présente invention vise notamment à répondre à tout ou partie des besoins précités.

Selon un aspect de l'invention, le dispositif peut se caractériser selon la revendication 1.

L'enceinte peut prendre une configuration ouverte permettant d'accéder à l'élément d'application.

L'invention peut permettre de charger l'élément d'application alors que l'enceinte qui le contient est fermée.

Il en résulte que l'arrivée de produit dans l'enceinte peut tendre à créer une suppression s'opposant à l'arrivée de produit. Cela peut permettre d'éviter une arrivée trop brusque ou trop importante de produit dans l'enceinte et de se retrouver par exemple avec un élément d'application imbibé trop fortement de produit. Cela peut permettre ainsi de contrôler plus aisément la quantité de produit prélevée dans le récipient.

Selon l'invention, le récipient est apte, en réponse à une commande d'actionnement, à passer d'une première configuration dans laquelle le récipient présente un premier volume intérieur à une seconde configuration dans laquelle le récipient présente un second volume intérieur, inférieur au premier, le passage de la première configuration à la seconde générant une surpression à l'intérieur du récipient, apte à forcer le produit à monter dans l'enceinte via le tube plongeur.

Autrement dit, dans l'invention, l'enceinte est directement alimentée en produit par le tube plongeur, sans pompe intermédiaire.

Ainsi, dans le cas où le récipient comporte une paroi compressible, la compression du récipient provoque une remontée de produit dans l'enceinte et l'alimentation en produit de l'élément d'application.

Il n'est alors pas nécessaire de retourner le récipient pour charger l'élément d'application en produit, et le récipient peut s'utiliser tête en haut lorsqu'il s'agit de charger l'élément d'application en produit.

La structure du dispositif selon invention est relativement simple, ce qui permet notamment d'assurer une grande fiabilité de fonctionnement tout en ayant un coût de revient relativement faible.

Par ailleurs, l'invention permet de limiter les risques de fuite de produit en cas de retournement accidentel du dispositif, le tube plongeur ralentissant, voire empêchant, l'écoulement du produit vers l'extérieur.

De préférence, le niveau de remplissage du récipient en produit est choisi de sorte que, avant la première utilisation, l'extrémité du tube plongeur débouchant dans le fond du récipient se situe au-dessus du niveau du produit lorsque le récipient est retourné.

Ainsi, en cas de retournement du récipient le produit ne s'écoule pas, ce qui limite les risques de fuite

Dans une mise en oeuvre particulière de l'invention, le tube plongeur débouche dans le fond de l'enceinte recevant l'élément d'application.

La paroi définissant le fond de cette enceinte peut être sensiblement plane ou de préférence concave vers l'élément d'application, ce qui permet de drainer un éventuel excès de produit vers le tube plongeur.

Dans une mise en oeuvre particulière de l'invention, le tube plongeur est rapporté, étant de préférence fixé sur un embout réalisé d'un seul tenant avec une paroi de fond de l'enceinte.

En variante, le tube plongeur est réalisé d'un seul tenant avec la paroi de fond de l'enceinte.

Dans une mise en oeuvre particulière de l'invention, l'élément d'application est apte à venir en appui contre le fond de l'enceinte lorsque l'applicateur est en place sur le récipient.

En variante, l'élément d'application et le fond de l'enceinte peuvent être conformés de manière à définir entre eux, lorsque l'élément d'application est en place sur le récipient, un espace libre dans lequel peut s'accumuler du produit.

L'élément d'application peut ainsi présenter sur sa surface tournée vers le fond de l'enceinte un creux dans lequel du produit peut s'accumuler, au moins lorsque l'enceinte est alimentée en produit

La paroi de fond de l'enceinte peut aussi présenter un décrochement l'éloignant de l'élément d'application.

Dans une autre variante, la paroi de fond de l'enceinte présente une nervure annulaire contre laquelle l'élément d'application peut venir en appui.

L'enceinte peut comporter une paroi intermédiaire située entre l'élément d'application et l'arrivée de produit dans l'enceinte.

L'enceinte peut aussi comporter une couche tampon réalisée dans une matière poreuse telle qu'une mousse, disposée au fond de l'enceinte et sur laquelle l'élément d'application peut reposer.

L'élément d'application peut être reçu dans une unité amovible pouvant définir ladite enceinte et apte à être fixée temporairement sur le récipient pour être rechargée en produit.

Cette unité amovible peut présenter un faible encombrement et peut facilement être emportée dans un sac durant la journée.

Une telle unité amovible comporte avantageusement un corps apte à coopérer avec un organe de préhension de l'applicateur pour contenir de manière étanche l'élément d'application.

L'organe de préhension et le corps de l'unité amovible peuvent coopérer par vissage, l'un au moins de l'organe de préhension et du corps de l'unité amovible comportant de préférence une jupe d'étanchéité.

L'unité amovible comporte par exemple un clapet permettant un passage de produit sous pression depuis le récipient vers l'intérieur de l'unité mobile.

L'élément d'application peut comporter une surface servant à l'application du produit, tournée vers le récipient lorsque l'unité amovible est en place sur celui-ci. Une telle particularité de réalisation présente par exemple l'avantage qu'une quantité relativement faible de produit provenant du récipient peut suffire à recharger l'unité amovible, par exemple parce que le produit provenant du récipient peut atteindre la surface d'application sans avoir à effectuer un long trajet ou à circuler au contact d'un matériau absorbant le produit.

L'élément d'application peut comporter également une surface servant à l'application du produit, située directement en regard d'une paroi de l'unité amovible imperméable au produit.

Un tel dispositif présente l'avantage qu'une quantité de produit amenée au niveau de la surface d'application restera en contact avec cette dernière ou sera réabsorbé par l'élément rechargeable en produit.

Le récipient peut comporter un logement pour recevoir l'unité amovible.

Le dispositif de conditionnement selon l'invention peut comporter un organe de fermeture pour fermer le logement du récipient en l'absence d'utilisation.

Lorsque le logement du récipient reçoit une unité amovible comme expliqué plus haut, l'organe de fermeture peut le cas échéant être amené dans sa position de fermeture après retrait de l'unité amovible.

L'organe de fermeture est constitué par exemple par un couvercle articulé.

L'élément d'application peut être compressible ou non.

L'élément d'application peut comporter une mousse en matière plastique telle que du polyuréthane, du polyester, du polyether, du PVC ou du NBR, cette liste n'étant pas limitative.

L'élément d'application peut également comporter un fritté de polyéthylène, de PVC, d'EVA, de polyamide ou de laiton, cette liste n'étant pas limitative.

L'élément d'application peut également comporter un feutre.

Le récipient peut être à paroi souple.

Le récipient peut comporter un soufflet.

Dans ce cas, le tube plongeur peut être solidaire de la partie du récipient située au-dessus du soufflet, afin de descendre avec cette dernière lors de la compression du soufflet et d'atteindre le fond du récipient ou de s'en rapprocher suffisamment pour permettre la distribution de produits.

Le produit peut encore être contenu dans une poche souple formant récipient, cette période étant située dans une enveloppe dans laquelle une pression supérieure à la pression régnant dans la poche peut être générée.

Comme mentionné plus haut, l'invention convient tout particulièrement à l'application d'un parfum, lequel peut être appliqué d'une manière précise et d'une manière générant une grande sensation de fraîcheur.

Le brevet décrit encore un procédé pour l'application d'un produit cosmétique ou de soins, notamment un parfum ou une crème parfumée ou un gel, comportant les étapes suivantes :
- recharger une unité amovible en prélevant une dose de produit dans un récipient à volume variable comportant un tube plongeur et avec lequel l'unité amovible est temporairement en communication fluidique,
- séparer l'unité amovible du récipient,
- utiliser un élément rechargeable en produit contenu dans l'unité amovible et s'étant chargé avec la dose de produit précitée pour appliquer du produit sur au moins une région du corps ou du visage.

Le brevet décrit encore un procédé pour charger en produit une unité amovible apte à être temporairement en communication fluidique avec un récipient à volume variable et comportant un tube plongeur, comportant les étapes suivantes :
- sélectionner un produit parmi plusieurs, les différents produits étant disposés dans des récipients simultanément accessibles,
- transférer dans l'unité amovible du produit prélevé dans le récipient sélectionné.

L'unité amovible peut contenir un élément rechargeable en produit, un tel élément rechargeable pouvant par exemple servir également à l'application du produit, sur la peau par exemple.

Les différents récipients peuvent être réunis par un support quelconque et/ou logés dans un boîtier, par exemple

Le brevet décrit encore un procédé pour charger avec plusieurs produits une unité amovible apte à être temporairement en communication fluidique avec un récipient à volume variable et comportant un tube plongeur, comportant l'étape suivante :
- relier successivement l'unité amovible à au moins deux récipients contenant des produits différents pour charger l'unité amovible avec ces produits.

Les récipients en question peuvent être par exemple tous accessibles au moment où l'unité amovible est chargée avec l'un des produits, l'utilisateur pouvant opérer une sélection entre plusieurs récipients en fonction des produits qu'il souhaite introduire dans l'unité amovible.

Les récipients peuvent contenir par exemple des produits correspondants à des senteurs différentes, l'utilisateur pouvant alors « fabriquer » son parfum sur-mesure, en chargeant l'unité amovible avec les senteurs sélectionnées

Les récipients peuvent, dans une variante, contenir par exemple différents actifs que l'utilisateur souhaite ajouter à un produit destiné à être appliqué sur la peau, par exemple.

L'invention sera mieux comprise à la lecture de la description détaillée qui va suivre, d'exemples de mise en oeuvre non limitatifs, et à l'examen du dessin annexé, sur lequel :
- la figure 1 est une vue schématique, en coupe axiale, d'un dispositif conforme à un premier exemple de misé en oeuvre de l'invention,
- les figures 2 à 6 illustrent des variantes du dispositif de la figure 1,
- la figure 8 représente schématiquement et partiellement, avec coupe partielle, un dispositif conforme à un troisième exemple de mise en oeuvre de l'invention,
- la figure 9 représente isolément, de manière schématique, en coupe axiale, l'unité amovible de la figure 8,
- les figures 10 et 11 sont des coupes axiales représentant des dispositifs conformes à des variantes de mise en oeuvre de l'invention,
- la figure 12 représente en coupe axiale schématique une variante de réalisation d'une unité amovible, et
- les figures 13 et 14 illustrent deux ensembles comportant chacun une unité amovible et au moins deux récipients.

Dans toute la description, y compris dans les revendications, l'expression « comportant un » doit se comprendre comme signifiant « comportant au moins un », sauf si le contraire est spécifié.

On a représenté sur la figure 1 un dispositif de conditionnement et d'application 1 conforme à l'invention, comportant un récipient 2 ayant une paroi tubulaire 2a d'axe X et une paroi de fond 2b.

La paroi tubulaire 2a est réalisée dans une matière flexible de manière à être élastiquement déformable.

On peut ainsi réduire le volume intérieur du récipient 2 en comprimant la paroi tubulaire 2a, par exemple entre le pouce et l'index.

Le récipient 2 contient un produit P, par exemple un liquide très peu visqueux tel qu'un parfum.

Le récipient 2 comporte en partie supérieure un col 5 définissant un logement 7 destiné à recevoir un élément d'application 10. L'élément d'application 10 est solidaire d'un organe de préhension 11, lequel constitue également un capuchon de fermeture du col 5.

Dans l'exemple décrit, l'élément d'application 10 est constitué par une mousse.

L'organe de préhension 11 comporte une jupe d'étanchéité 12, apte à s'appliquer de manière étanche sur la surface intérieure du col 5, ce qui permet de constituer avec le logement 7 une enceinte fermée, dans laquelle il se produit une surpression lorsque le volume intérieur du récipient 2 est diminué.

L'organe de préhension 11 comporte également une jupe extérieure 13 pourvue d'un filetage apte à se visser sur un filetage complémentaire réalisé sur la surface extérieure du col 5.

Le col 5 comporte une paroi de fond 20 munie inférieurement d'un embout 21 servant à la fixation d'un tube plongeur 22.

L'embout 21 débouche dans le logement 7 par un orifice 24.

Le tube plongeur 22 s'étend depuis l'embout 21 jusqu'à la paroi de fond 2b du récipient 2.

Dans l'exemple de la figure 1, l'élément d'application 10 vient en appui contre la paroi de fond 20 par sensiblement toute sa surface inférieure.

Pour utiliser le dispositif 1, le récipient étant tête en haut, l'utilisateur comprime la paroi tubulaire 2a de manière à réduire le volume intérieur du récipient 2, provoquant une arrivée de produit P dans le logement 7 grâce au tube plongeur 22.

Le produit P s'écoulant par le tube plongeur 22 vient au contact de l'élément d'application 10 et ce dernier se charge en produit P, au moins au niveau de l'orifice 24.

Du fait que l'enceinte formée par le logement 7 et l'organe de préhension est fermée, le risque que du produit arrive en excès dans le logement 7 est réduit.

L'utilisateur retire ensuite l'organe de préhension 11 et peut amener l'élément d'application 10 au contact des régions à parfumer.

En cas de retournement accidentel du récipient 2, l'extrémité 23 du tube plongeur 22 émerge au-dessus du produit P, lequel ne peut s'écouler dans le logement 7.

On a représenté sur la figure 2 un dispositif qui ne diffère de celui qui vient d'être décrit que par la forme de l'élément d'application 10'.

Ce dernier présente sur sa surface, tournée vers la paroi de fond 20, un creux 25 concave vers la paroi de fond 20 et définissant avec cette dernière un espace 26 dans lequel du produit P peut s'accumuler.

L'élément d'application 10' se charge ainsi plus aisément en produit

Pour améliorer la répartition du produit sur l'élément d'application, on peut disposer dans le logement une grille 30 traversée par une pluralité d'orifices 35, comme représenté sur la figure 3.

Dans une autre variante, illustrée à la figure 4, la paroi de fond 20 présente un décrochement 40 dirigé vers le bas et ménageant un espace libre 41 avec l'élément d'application 10.

Dans une autre variante encore, la paroi de fond 20 comporte une nervure annulaire 45 entourant l'orifice 24, comme on peut le voir sur la figure 5.

L'élément d'application 10, en venant en appui sur cette nervure annulaire 45, est écarté de la paroi de fond 20 et ménage alors un espace libre 46 avec cette dernière

Dans une autre variante encore, on dispose sur la paroi de fond 20 une couche tampon 48, en mousse dans l'exemple décrit, sur laquelle l'élément d'application 10 peut venir en appui, comme cela est illustré sur la figure 6.

La couche tampon 48 peut servir de réservoir pour le produit permettant, outre une meilleure répartition du produit sur l'élément d'application 10, de prévenir toute fuite importante de produit lorsque l'élément d'application 10 est retiré.

L'élément d'application peut faire partie d'une unité amovible, capable d'être rechargée périodiquement au moyen d'un récipient comprenant un logement et un tube plongeur, à l'instar de ceux précédemment décrits.

On a représenté sur les figures 8 et 9 une telle unité amovible 85.

Celle-ci est destinée à être rechargée au moyen d'un récipient 71 à paroi compressible, comportant un col 72 dans lequel est fixé un insert 73 définissant un logement dans lequel est reçue l'unité amovible 85 au moment où elle doit être rechargée

L'insert 73 est solidaire d'un couvercle articulé 75 qui permet de refermer le logement 74 en l'absence de unité amovible 85.

La paroi de fond 76 de l'insert 73 comporte un embout 77 servant à la fixation d'un tube plongeur 78.

Un décrochement annulaire 81 est formé dans la paroi de fond 76.

L'unité amovible 85 comporte une partie inférieure 86 et une partie supérieure 87 s'assemblant par vissage.

L'unité amovible 85 loge un élément d'application 106, lequel est fixé à une extrémité d'une jupe de montage 105 de la partie supérieure 87.

L'élément d'application 106 et la partie supérieure 87 constituent un applicateur qui peut être séparé de la partie inférieure 86 au moment de l'application, la partie supérieure 87 servant d'organe de préhension.

La partie supérieure 87 comporte une jupe d'étanchéité 100 apte à s'appliquer de manière étanche sur la partie inférieure 86 lorsque l'unité amovible est fermée, comme représenté sur la figure 9. Les parties inférieure 86 et supérieure 87 forment ainsi une enceinte fermée, dans laquelle une surpression peut être générée lorsque le volume intérieur du récipient est diminué.

La partie inférieure 86 comporte une paroi de fond 91 traversée en son centre par un orifice 89.

Une lèvre annulaire 88 s'étend vers le bas autour de l'orifice 89, de manière à venir s'appliquer, de manière étanche, sur le bord intérieur du décrochement annulaire 81 de la paroi de fond 76, afin de permettre une communication étanche entre l'embout 77 et l'orifice 89.

Un clapet 90, réalisé dans un matériau élastomère surmoulé sur la paroi de fond 91, permet de fermer l'orifice 89 Lorsque unité amovible 85 n'est pas en train d'être rechargée.

Le clapet 90 comporte une partie centrale formant obturateur reliée par des ponts de matière élastiquement déformables à une partie périphérique 97 assujettie à la paroi de fond 91.

Pour recharger l'unité amovible 85, celle-ci est mise en place dans l'insert 73 jusqu'à ce que la lèvre d'étanchéité 88 vienne en appui de manière étanche contre le bord intérieur du décrochement 81.

Ensuite, la paroi du récipient 71 est comprimée, ce qui provoque la remontée du produit par le tube plongeur 78, le clapet 90 pouvant alors s'écarter de son siège sous la pression du produit.

Bien entendu, l'invention n'est pas limitée aux exemples de mise en oeuvre qui viennent d'être décrits.

On peut notamment modifier la forme du récipient et de l'élément d'application.

Le récipient peut notamment, comme illustré à la figure 10, comporter un soufflet 120 d'axe X.

Lorsque la partie supérieure 121 du récipient est abaissée, le volume intérieur du récipient diminue et une surpression est générée.

Un tube plongeur 122 fait communiquer le logement 7 avec le volume intérieur du récipient.

L'extrémité inférieure 124 de ce tube se rapproche du fond 125 du récipient lorsque le soufflet 120 est comprimé.

Au terme de la compression du soufflet, l'extrémité 124 touche le fond 125, ou en est suffisamment proche, pour que sensiblement tout le produit contenu dans le récipient puisse être distribué.

Le produit peut encore être contenu dans une poche souple 130 placée à l'intérieur d'une enveloppe 131, comme illustré à la figure 11.

L'enveloppe 131 est élastiquement déformable, de manière à permettre à l'utilisateur de générer une surpression autour de la poche 131. Cette surpression permet d'expulser du produit par un tube plongeur 132.

L'enveloppe 131 est munie d'un clapet 133 formé en cas de surpression à l'intérieur de l'enveloppe et apte à s'ouvrir en cas de dépression à l'intérieur de celle-ci

La diminution du volume extérieur de la poche 130, au fur et à mesure de l'expulsion du produit contenu à l'intérieur, peut ainsi être compensée par une rentrée d'air suite à l'ouverture du clapet 133, lequel est surmoulé, dans l'exemple décrit, sur l'enveloppe 131.

Bien entendu, l'invention n'est pas limitée aux exemples de réalisation qui viennent d'être donnés.

En particulier, l'invention n'est pas limitée au conditionnement et à la distribution d'un parfum mais s'applique également à d'autres produits, notamment cosmétiques, dermatologiques et pharmaceutiques par exemple pour l'application sur les cheveux, la peau, les muqueuses, les phanères.

On peut encore donner à l'unité amovible d'autres formes que celles qui ont été décrites.

On a représenté sur la figure 12 un exemple d'unité amovible 230 dont une particularité est de comporter un élément rechargeable en produit 231 porté par un élément 232 qui est relié par une charnière film 233 à un corps 234 de l'unité amovible. Ce corps 234 comporte une cavité 235, par exemple généralement concave, apte à loger l'élément 231 lorsque le capot 232 est en place sur le corps 234 pour fermer la cavité 235. Le capot 232 peut comporter par exemple une lèvre d'étanchéité 236 apte à s'appliquer de manière étanche sur le corps 234. La paroi 239 définissant le fond de la cavité 235 peut être traversée par un orifice 237, lequel est par exemple obturé lorsque l'unité amovible 230 n'est pas rechargée en produit, par un clapet 238.

L'unité amovible 230 peut s'utiliser de la même manière que l'unité amovible décrite en référence à la figure 9, le capot 232 étant retiré du corps 234 pour permettre d'amener l'élément 231 au contact d'une surface sur laquelle on souhaite appliquer du produit.

On peut ainsi utiliser, comme illustré sur les figures 13 et 14, une unité amovible 300 qui peut être par exemple l'une de celles précédemment décrites, non pas avec seul récipient mais avec une pluralité de récipients 301a, 301b, 301c, 301d, par exemple au nombre de quatre, ces récipients étant munis chacun d'un tube plongeur non apparent communiquant avec un embout.

L'unité amovible 300 peut être apte à coopérer temporairement avec l'un de ces récipients pour permettre le transfert d'une certaine quantité de produit depuis ce récipient vers l'élément rechargeable en produit, contenu à l'intérieur de l'unité amovible.

Chacun des récipients 301a, ..., 301d peut ainsi contenir par exemple un produit correspondant à une senteur particulière, et l'utilisateur peut sélectionner l'un des récipients en fonction de la senteur qu'il souhaite utiliser dans la journée.

Le récipient 301a peut par exemple contenir un parfum donné et les récipients 301b à 301d des nuances ambrées, boisées ou florales de ce parfum, respectivement.

L'utilisateur peut également charger l'unité amovible avec plusieurs produits, en reliant temporairement l'unité amovible à plusieurs récipients successivement, en fonction des produits que l'utilisateur souhaite transférer dans l'unité amovible. L'utilisateur peut ainsi constituer des mélanges de senteurs, et fabriquer en quelque sorte un parfum « à la carte ».

Les récipients 301a à 301d peuvent être contenus dans un même boîtier 303, par exemple, ou être maintenus par un même support, ce support pouvant être autre chose qu'un boîtier.

Les récipients peuvent contenir des produits autres que des parfums, par exemple des crèmes, laits ou autres produits à appliquer sur une partie du corps ou du visage (y compris les cheveux).

Ainsi, l'unité amovible 300 peut être associée par exemple à un récipient 303a contenant un filtre solaire, à un récipient 303b contenant de la vitamine C, à un récipient 303c contenant de la vitamine A et à un récipient 303d contenant de l'acide salicylique, le nombre de récipients n'étant bien entendu pas limité à quatre et pouvant être plus ou moins grand.

## Revendications

1. Dispositif de conditionnement et d'application comportant :
- un récipient à volume intérieur variable (2 ; 51 ; 71 ; 120,121 ; 125 ; 130), comportant un tube plongeur, et contenant un produit, le récipient étant dépourvu de pompe intermédiaire,
- un élément d'application (10 ; 10' ; 65 ; 106),
- une enceinte apte à prendre une configuration fermée étanche et apte à contenir, dans cette configuration fermée, l'élément d'application (10 ; 10' ; 65 ; 106), et apte à être mise, dans cette configuration fermée, en communication fluidique avec le récipient, l'élément d'application étant amovible et
- au moins un élément de fermeture pour fermer l'enceinte, l'élément d'application étant solidaire de l'élément de fermeture,
le récipient étant apte, en réponse à une commande d'actionnement, à passer d'une première configuration dans laquelle le récipient présente un premier volume intérieur à une seconde configuration dans laquelle le récipient présente un second volume intérieur, inférieur au premier, le passage de la première configuration à la seconde générant une surpression à l'intérieur du récipient, apte à forcer le produit à monter dans ladite enceinte fermée via le tube plongeur.

2. Dispositif selon la revendication 1, **caractérisé par le fait que** le tube plongeur s'étend sensiblement jusqu'au fond du récipient ou est apte (122) à s'étendre sensiblement jusqu'au fond du récipient.

3. Dispositif selon l'une des revendications précédentes, **caractérisé par le fait que** le niveau de remplissage du récipient en produit est choisi de sorte que, avant la première utilisation, l'extrémité (23) du tube plongeur débouchant dans le fond du récipient se situe au-dessus du niveau du produit lorsque le récipient est retourné.

4. Dispositif selon l'une des deux revendications précédentes, **caractérisé par le fait que** le tube plongeur débouche dans le fond de l'enceinte (7 ; 74) recevant l'élément d'application.

5. Dispositif selon l'une quelconque des revendications précédentes, **caractérisé par le fait que** l'enceinte comporte une paroi de fond (61) sensiblement plane.

6. Dispositif selon l'une quelconque des revendications 1 à 5, **caractérisé par le fait que** l'enceinte comporte une paroi de fond (20) concave vers l'élément d'application.

7. Dispositif selon l'une quelconque des revendications précédentes, **caractérisé par le fait que** le tube plongeur (22 ; 63 ; 78) est rapporté.

8. Dispositif selon la revendication précédente, **caractérisé par le fait que** le tube plongeur est fixé sur un embout (21 ; 60a ; 77) réalisé d'un seul tenant avec une paroi de fond de l'enceinte

9. Dispositif selon l'une quelconque des revendications 1 à 6, **caractérisé par** le fait l'élément d'application fait partie d'un applicateur (11 ; 87) comprenant un organe de préhension.

10. Dispositif selon la revendication précédente, **caractérisé par le fait que** le tube plongeur est réalisé d'un seul tenant avec une paroi de fond de l'enceinte.

11. Dispositif selon l'une quelconque des revendications précédentes **caractérisé par le fait que** l'élément de fermeture constitue un organe de préhension.

12. Dispositif selon l'une des revendications précédentes, **caractérisé par le fait que** l'élément d'application (10) est apte à venir en appui contre le fond de l'enceinte lorsque l'applicateur est en place sur le récipient.

13. Dispositif selon l'une quelconque des revendications 1 à 11, **caractérisé par le fait que** l'élément d'application et le fond de l'enceinte sont conformés de manière à définir entre eux, lorsque l'élément d'application est en place sur le récipient, un espace libre dans lequel peut s'accumuler du produit.

14. Dispositif selon la revendication précédente, **caractérisé par le fait que** l'élément d'application présente sur sa surface tournée vers le fond de l'enceinte, un creux (25) dans lequel du produit peut s'accumuler, au moins lorsque le logement est alimenté en produit.

15. Dispositif selon la revendication 14, **caractérisé par le fait que** l'enceinte comporte une paroi de fond présentant un décrochement (40) l'éloignant de l'élément d'application.

16. Dispositif la revendication 13, **caractérisé par le fait que** l'enceinte comporte une nervure annulaire (45) sur laquelle l'élément d'application peut venir en appui.

17. Dispositif selon l'une quelconque des revendications 1 à 11, **caractérisé par le fait que** l'enceinte comporte une paroi intermédiaire (30) située entre l'élément d'application et l'arrivée de produit dans l'enceinte.

18. Dispositif selon l'une quelconque des revendications 1 à 11, **caractérisé par le fait que** l'enceinte comporte une couche tampon (48) réalisée dans une matière poreuse telle qu'une mousse, disposée au fond de l'enceinte et sur laquelle l'élément d'application (10) peut reposer.

19. Dispositif selon l'une quelconque des revendications 1 à 11, **caractérisé par le fait que** l'enceinte est définie par une unité amovible apte à être fixée temporairement sur le récipient pour charger l'élément d'application en produit.

20. Dispositif selon la revendication précédente, **caractérisé par le fait que** l'unité amovible comporte un corps (86) apte à coopérer avec un organe de préhension (87) de l'élément d'application.

21. Dispositif selon la revendication précédente, **caractérisé par le fait que** l'organe de préhension (87) et le corps (86) de l'unité amovible coopèrent par vissage.

22. Dispositif selon l'une des deux revendications précédentes, **caractérisé par le fait que** l'un au moins de l'organe de préhension et du corps de l'unité amovible comporte une jupe d'étanchéité (100).

23. Dispositif selon l'une quelconque des revendications 19 à 22, **caractérisé par le fait que** l'unité amovible comporte un clapet (90) permettant un passage de produit sous pression depuis le récipient vers l'intérieur de l'enceinte.

24. Dispositif selon l'une quelconque des revendications 19 à 25, **caractérisé par le fait que** le récipient comporte un logement pour recevoir unité amovible

25. Dispositif selon la revendication précédente, **caractérisé par le fait qu'**il comporte un organe de fermeture (75) pour fermer le logement en l'absence d'utilisation.

26. Dispositif selon l'une quelconque des revendications précédentes, **caractérisé par le fait que** l'élément d'application est compressible.

27. Dispositif selon l'une quelconque des revendications 1 à 25, **caractérisé par le fait que** l'élément d'application est non compressible.

28. Dispositif selon la revendication 26, **caractérisé par le fait que** l'élément d'application comporte une mousse en matière plastique telle que du polyuréthane, du polyester, du polyether, du PVC ou du NBR.

29. Dispositif selon la revendication 27, **caractérisé par le fait que** l'élément d'application comporte un fritté de polyéthylène, de PVC, d'EVA, de polyamide ou de laiton

30. Dispositif selon l'une quelconque des revendications 1 à 25, **caractérisé par le fait que** l'élément d'application comporte un feutre.

31. Dispositif selon l'une quelconque des revendications précédentes, **caractérisé par le fait que** le produit est un parfum.

32. Dispositif selon l'une quelconque des revendications précédentes, **caractérisé par le fait que** le récipient est à paroi souple.

33. Dispositif selon l'une quelconque des revendications 1 à 31, **caractérisé par le fait que** le récipient comporte un soufflet (120).

34. Dispositif selon la revendication 34, **caractérisé par le fait que** le tube plongeur est solidaire de la partie (121) du récipient située au-dessus du soufflet

35. Dispositif selon l'une quelconque des revendications 1 à 31, **caractérisé par le fait que** le produit est contenu dans une poche souple (130) formant récipient, cette poche étant située dans une enveloppe (131) dans laquelle une pression supérieure à la pression régnant dans la poche peut être générée.

36. Dispositif selon la revendication précédente, **caractérisé par le fait que** l'enveloppe est munie d'un clapet (133) permettant une reprise d'air dans l'enveloppe après l'expulsion d'une dose de produit hors de la poche.

37. Dispositif selon l'une quelconque des revendications précédentes, le produit étant un produit cosmétique.

38. Procédé pour charger en produit une unité amovible selon la revendication 20 apte à être temporairement en communication fluidique avec un récipient à volume variable et comportant un tube plongeur, comportant les étapes suivantes :
- sélectionner un produit parmi plusieurs, les différents produits étant disposés dans des récipients simultanément accessibles,
- transférer dans l'unité amovible du produit prélevé dans le récipient sélectionné.

39. Procédé pour charger avec plusieurs produits une unité amovible selon la revendication 19 apte à être temporairement en communication fluidique avec un récipient à volume variable et comportant un tube plongeur, comportant l'étape suivante :
- relier successivement l'unité amovible à au moins deux récipients contenant des produits différents pour charger l'unité amovible avec ces produits.

## Claims

1. A packaging and applicator device comprising:
a receptacle of variable inside volume (2;51;71;120;121;125;130), including a dip tube and containing a substance, the receptacle being deprived of intermediate pump;
. an applicator element (10; 10'; 65; 106),
. an enclosure suitable for taking up a tight closed configuration and suitable, when in said tight closed configuration, for containing said applicator element (10;10';65;106), and suitable, when in said tight closed configuration, for being put into fluid communication with the receptacle, the applicator element being removable, and
. at least one closing element to close the enclosure, the applicator element being independent of the closing element,
the receptacle being suitable for responding to actuation by passing from a first configuration in which the receptacle presents a first inside volume to a second configuration in which the receptacle presents a second inside volume smaller than the first, the transition from the first configuration to the second generating pressure inside the receptacle suitable for forcing the substance to rise into the closed enclosure via the dip tube.

2. A device according to claim 1, wherein said dip tube extends to the bottom of the receptacle or is capable (122) to extend to the bottom of the receptacle.

3. A device according to either preceding claim, **characterized by** the fact that the level to which the receptacle is filled with substance is selected in such a manner that prior to first use the end (23) of the dip tube that opens out into the bottom of the receptacle lies above the level of the substance when the receptacle is turned upside-down.

4. A device according to any preceding claim, **characterized by** the fact that the dip tube opens out into the bottom of the enclosure (7; 74) receiving the applicator element.

5. A device according to any preceding claim, **characterized by** the fact that the enclosure has an end wall (61) that is substantially plane.

6. A device according to any one of claims 1 to 5, **characterized by** the fact that the enclosure has an end wall (20) that is concave towards the applicator element.

7. A device according to any preceding claim, **characterized by** the fact that the dip tube (22; 63; 78) is a separate attachment.

8. A device according to the preceding claim, **characterized by** the fact that the dip tube is fixed to an endpiece (21; 60a; 77) integrally formed with an end wall of the enclosure.

9. A device according to any one of claims 1 to 6, **characterized by** the fact that the dip tube is integrally formed with an end wall of the enclosure.

10. A device according to the preceding claim, **characterized by** the fact that the applicator element forms a portion of an applicator (11; 87) that also includes a handle.

11. A device according to any preceding claim, **characterized by** the fact that the closing element constitutes a handle body.

12. A device according to any preceding claim, **characterized by** the fact that the applicator element (10) is suitable for coming to bear against the end wall of the enclosure when the applicator is in place on the receptacle.

13. A device according to any one of claims 1 to 11, **characterized by** the fact that the applicator element and the end wall of the enclosure are shaped in such a manner as to define a gap between them when the applicator element is in place on the receptacle, it being possible to accumulate substance in the gap.

14. A device according to the preceding claim, **characterized by** the fact that the applicator element has a recess (25) in its surface facing towards the end wall of the enclosure, it being possible to accumulate substance in the recess, at least when the housing is fed with substance.

15. A device according to claim 14, **characterized by** the fact that the enclosure includes an end wall with a setback (40) going away from the applicator element.

16. A device according to claim 13, **characterized by** the fact that the housing includes an annular rim (45) against which the applicator element can come to bear.

17. A device according to any one of claims 1 to 11, **characterized by** the fact that the enclosure includes an intermediate wall (30) situated between the applicator element and the inlet for admitting substance into the housing.

18. A device according to any one of claims 1 to 11, **characterized by** the fact that the enclosure includes a pad (48) made of a porous material such as a foam placed on the end wall of the housing and against which the applicator element (10) can come to rest.

19. A device according to any one of claims 1 to 11, wherein the enclosure is defined by a removable unit capable of being temporarily put in place onto the receptacle to feed the applicator element with product.

20. A device according to the preceding claim, **characterized by** the fact that the removable unit comprises a body (86) suitable for co-operating with a handle (87) of the applicator element.

21. A device according to the preceding claim, **characterized by** the fact that the handle (87) and the body (86) of the removable unit co-operate by screw fastening.

22. A device according to either one of the two preceding claims, **characterized by** the fact that at least one of the handle and the body of the removable unit-includes a sealing skirt (100).

23. A device according to any one of claims 19 to 22, **characterized by** the fact that the removable unit includes a check valve (90) enabling substance under pressure to pass from the receptacle into the inside of the removable unit.

24. A device according to any one of claims 19 to 25, wherein the receptacle comprises a housing for receiving the removable unit.

25. A device according to the preceding claim, **characterized by** the fact that it includes a closure member (75) for closing the housing of the receptacle when not in use.

26. A device according to any preceding claim, **characterized by** the fact that the applicator element is compressible.

27. A device according to any one of claims 1 to 25, **characterized by** the fact that the applicator element is not compressible.

28. A device according to claim 26, **characterized by** the fact that the applicator element comprises a foam of a plastics material such as polyurethane, polyester, polyether, PVC, or NBR.

29. A device according to claim 27, **characterized by** the fact that the applicator element comprises a sintered element made of polyethylene, PVC, EVA, polyamide, or brass.

30. A device according to any one of claims 1 to 25, **characterized by** the fact that the applicator element comprises a felt.

31. A device according to any preceding claim, **characterized by** the fact that the substance is a perfume.

32. A device according to any preceding claim, **characterized by** the fact that the receptacle is a flexible-walled receptacle.

33. A device according to any one of claims 1 to 31, **characterized by** the fact that the receptacle includes a bellows (120).

34. A device according to claim 34, **characterized by** the fact that the dip tube is secured to the portion (121) of the receptacle that is situated above the bellows.

35. A device according to any one of claims 1 to 31, **characterized by** the fact that the substance is contained in a flexible bag (130) forming a receptacle, and contained in a case (131) in which it is possible to generate pressure greater than the pressure in the bag.

36. A device according to the preceding claim, **characterized by** the fact that the case is provided with a check valve (133) enabling air to be taken into the case after a quantity of substance has been expelled from the bag.

37. A device according to any preceding claim, the substance being a cosmetic substance.

38. A method of filling substance into a removable unit according to claim 19 suitable for being put temporarily into fluid communication with a receptacle with variable inside volume and comprising a dip tube, the method comprising the following steps:
- selecting a substance from a plurality of substances, the various substances being contained in receptacles that are accessible simultaneously; and
- transferring into the removable unit substance taken from the selected receptacle.

39. A method of filling a plurality of substances into a removable unit according to claim 19 suitable for being put temporarily into fluid communication with a receptacle of variable inside volume and comprising a dip tube, the method comprising the following step:
- connecting the removable unit in succession to at least two receptacles (303a, ..., 303d) containing different substances, to fill the removable unit with these substances.

## Patentansprüche

1. Verpackungs- und Auftragvorrichtung, umfassend:
- einen Behälter mit veränderlichem Innenvolumen (2; 51; 71; 120, 121; 125; 130), der ein Tauchrohr umfasst und ein Produkt enthält, wobei der Behälter keine Zwischenpumpe aufweist,
- ein Auftragelement (10; 10'; 65; 106),
- eine Kammer, die eine dichte geschlossene Konfiguration annehmen kann und in dieser geschlossenen Konfiguration das Auftragelement (10; 10'; 65; 106) enthalten kann und in dieser geschlossenen Konfiguration mit dem Behälter in Fluidverbindung gebracht werden kann, wobei das Auftragelement abnehmbar ist, und
- mindestens ein Verschlusselement zum Verschließen der Kammer, wobei das Auftragelement mit dem Verschlusselement fest verbunden ist, wobei der Behälter in der Lage ist, als Antwort auf eine Betätigungssteuerung von einer ersten Konfiguration, in der der Behälter ein erstes Innenvolumen aufweist, in eine zweite Konfiguration überzugehen, in der der Behälter ein zweites Innenvolumen aufweist, das kleiner als das erste ist, wobei der Übergang von der ersten Konfiguration in die zweite im Inneren des Behälters einen Überdruck erzeugt, der das Produkt zwingen kann, über das Tauchrohr in die geschlossene Kammer aufzusteigen.

2. Vorrichtung nach Anspruch 1, **dadurch gekennzeichnet, dass** das Tauchrohr sich im Wesentlichen bis zum Boden des Behälters erstreckt oder in der Lage ist (122), sich im Wesentlichen bis zum Boden des Behälters zu erstrecken.

3. Vorrichtung nach einem der vorhergehenden Ansprüche, **dadurch gekennzeichnet, dass** der Stand der Füllung des Behälters mit Produkt so gewählt ist, dass das Ende (23) des am Boden des Behälters ausmündenden Tauchrohrs vor der ersten Verwendung sich über dem Stand des Produkts befindet, wenn der Behälter umgedreht ist.

4. Vorrichtung nach einem der vorhergehenden Ansprüche, **dadurch gekennzeichnet, dass** das Tauchrohr im Boden der das Auftragelement aufnehmenden Kammer (7; 74) ausmündet.

5. Vorrichtung nach einem der vorhergehenden Ansprüche, **dadurch gekennzeichnet, dass** die Kammer eine im Wesentlichen ebene Bodenwand (61) umfasst.

6. Vorrichtung nach einem der Ansprüche 1 bis 5, **dadurch gekennzeichnet, dass** die Kammer eine auf das Auftragelement zu konkave Bodenwand (20) umfasst.

7. Vorrichtung nach einem der vorhergehenden Ansprüche, **dadurch gekennzeichnet, dass** das Tauchrohr (22; 63; 78) angebracht ist.

8. Vorrichtung nach dem vorhergehenden Anspruch, **dadurch gekennzeichnet, dass** das Tauchrohr an einem Stutzen (21; 60a; 77) befestigt ist, der mit einer Bodenwand der Kammer einstückig ausgeführt ist.

9. Vorrichtung nach einem der Ansprüche 1 bis 6, **dadurch gekennzeichnet, dass** das Tauchrohr mit einer Bodenwand der Kammer einstückig ausgeführt ist.

10. Vorrichtung nach dem vorhergehenden Anspruch, **dadurch gekennzeichnet, dass** das Auftragelement Teil einer ein Greiforgan umfassenden Auftrageinrichtung (11; 87) ist.

11. Vorrichtung nach einem der vorhergehenden Ansprüche, **dadurch gekennzeichnet, dass** das Verschlusselement ein Greiforgan bildet.

12. Vorrichtung nach einem der vorhergehenden Ansprüche, **dadurch gekennzeichnet, dass** das Auftragelement (10) in der Lage ist, an dem Boden der Kammer in Anlage zu kommen, wenn die Auftrageinrichtung auf dem Behälter an ihrem Platz ist.

13. Vorrichtung nach einem der Ansprüche 1 bis 11, **dadurch gekennzeichnet, dass** das Auftragelement und der Boden der Kammer so ausgebildet sind, dass zwischen ihnen, wenn das Auftragelement auf dem Behälter an seinem Platz ist, ein freier Raum gebildet wird, in dem sich Produkt ansammeln kann.

14. Vorrichtung nach dem vorhergehenden Anspruch, **dadurch gekennzeichnet, dass** das Auftragelement auf seiner dem Boden der Kammer zugewandten Fläche eine Vertiefung (25) aufweist, in der sich Produkt ansammeln kann, mindestens wenn die Aufnahme mit Produkt gespeist ist.

15. Vorrichtung nach Anspruch 14, **dadurch gekennzeichnet, dass** die Kammer eine Bodenwand umfasst, die einen Absatz (40) aufweist, der sie von dem Auftragelement entfernt.

16. Vorrichtung nach Anspruch 13, **dadurch gekennzeichnet, dass** die Kammer eine ringförmige Rippe (45) umfasst, auf der das Auftragelement zum Aufliegen kommen kann.

17. Vorrichtung nach einem der Ansprüche 1 bis 11, **dadurch gekennzeichnet, dass** die Kammer eine Zwischenwand (30) umfasst, die zwischen dem Auftragelement und der Produktzufuhr in die Kammer gelegen ist.

18. Vorrichtung nach einem der Ansprüche 1 bis 11, **dadurch gekennzeichnet, dass** die Kammer eine aus einem porösen Material wie einem Schaum hergestellte Tamponschicht (48) umfasst, die am Boden der Kammer angeordnet ist und auf der das Auftragelement (10) aufliegen kann.

19. Vorrichtung nach einem der Ansprüche 1 bis 11, **dadurch gekennzeichnet, dass** die Kammer von einer abnehmbaren Einheit gebildet ist, die vorübergehend auf dem Behälter befestigt werden kann, um das Auftragelement mit Produkt zu laden.

20. Vorrichtung nach dem vorhergehenden Anspruch, **dadurch gekennzeichnet, dass** die abnehmbare Einheit einen Körper (86) umfasst, der mit einem Greiforgan (87) des Auftragelements zusammenwirken kann.

21. Vorrichtung nach dem vorhergehenden Anspruch, **dadurch gekennzeichnet, dass** das Greiforgan (87) und der Körper (86) der abnehmbaren Einheit durch Verschrauben zusammenwirken.

22. Vorrichtung nach einem der beiden vorhergehenden Ansprüche, **dadurch gekennzeichnet, dass** mindestens einer des Greiforgans und des Körpers der abnehmbaren Einheit einen Dichtungsmantel (100) umfasst.

23. Vorrichtung nach einem der Ansprüche 19 bis 22, **dadurch gekennzeichnet, dass** die abnehmbare Einheit ein Ventil (90) umfasst, das einen Produktdurchgang unter Druck von dem Behälter zum Inneren der Kammer gestattet.

24. Vorrichtung nach einem der Ansprüche 19 bis 25, **dadurch gekennzeichnet, dass** der Behälter eine Aufnahme zum Aufnehmen der abnehmbaren Einheit umfasst.

25. Vorrichtung nach dem vorhergehenden Anspruch, **dadurch gekennzeichnet, dass** sie ein Verschlussorgan (75) zum Verschließen der Aufnahme bei Nichtverwendung umfasst.

26. Vorrichtung nach einem der vorhergehenden Ansprüche, **dadurch gekennzeichnet, dass** das Auftragelement komprimierbar ist.

27. Vorrichtung nach einem der Ansprüche 1 bis 25, **dadurch gekennzeichnet, dass** das Auftragelement nicht komprimierbar ist.

28. Vorrichtung nach Anspruch 26, **dadurch gekennzeichnet, dass** das Auftragelement einen Schaum aus Kunststoff wie Polyurethan, Polyester, Polyether, PVC oder NBR umfasst.

29. Vorrichtung nach Anspruch 27, **dadurch gekennzeichnet, dass** das Auftragelement ein Sintermaterial aus Polyethylen, PVC, EVA, Polyamid oder Messing umfasst.

30. Vorrichtung nach einem der Ansprüche 1 bis 25, **dadurch gekennzeichnet, dass** das Auftragelement einen Filz umfasst.

31. Vorrichtung nach einem der vorhergehenden Ansprüche, **dadurch gekennzeichnet, dass** das Produkt ein Parfum ist.

32. Vorrichtung nach einem der vorhergehenden Ansprüche, **dadurch gekennzeichnet, dass** der Behälter eine biegsame Wand aufweist.

33. Vorrichtung nach einem der Ansprüche 1 bis 31, **dadurch gekennzeichnet, dass** der Behälter einen Balg (120) umfasst.

34. Vorrichtung nach Anspruch 34, **dadurch gekennzeichnet, dass** das Tauchrohr mit dem oberhalb des Balgs gelegenen Teil (121) des Behälters fest verbunden ist.

35. Vorrichtung nach einem der Ansprüche 1 bis 31, **dadurch gekennzeichnet, dass** das Produkt in einem einen Behälter bildenden biegsamen Beutel (130) enthalten ist, wobei dieser Beutel in einer Hülle (131) gelegen ist, in der ein Druck erzeugt werden kann, der höher als der in dem Beutel herrschende Druck ist.

36. Vorrichtung nach dem vorhergehenden Anspruch, **dadurch gekennzeichnet, dass** die Hülle mit einem Ventil (133) versehen ist, das eine Luftaufnahme in die Hülle nach Ausstoßen einer Produktdosis aus dem Beutel gestattet.

37. Vorrichtung nach einem der vorhergehenden Ansprüche, wobei das Produkt ein kosmetisches Produkt ist.

38. Verfahren zum Laden einer abnehmbaren Einheit nach Anspruch 20 mit Produkt, die vorübergehend mit einem ein Tauchrohr umfassenden Behälter mit veränderlichem Volumen in Fluidverbindung gesetzt werden kann, umfassend die folgenden Schritte:
- ein Produkt aus mehreren auswählen, wobei die verschiedenen Produkte in gleichzeitig zugänglichen Behältern angeordnet sind,
- in die abnehmbare Einheit Produkt übertragen, das in dem ausgewählten Behälter entnommen wurde.

39. Verfahren zum Laden einer abnehmbaren Einheit nach Anspruch 19, die vorübergehend mit einem ein Tauchrohr umfassenden Behälter mit veränderlichem Volumen in Fluidverbindung gesetzt werden kann, mit mehreren Produkten, umfassend den folgenden Schritt:
- nacheinander die abnehmbare Einheit mit mindestens zwei verschiedene Produkte enthaltenden Behältern verbinden, um die abnehmbare Einheit mit diesen Produkten zu laden.
